# EUROPÄISCHE PATENTSCHRIFT

(11) **EP 0 210 591 B1**
(45) Veröffentlichungstag und Bekanntmachung des Hinweises auf die Patenterteilung: **05.10.1988**
(21) Anmeldenummer: 86110167.3
(22) Anmeldetag: 24.07.1986
(51) Int. Cl.: B65D 55/02, B65D 83/04

(54) **Nachfüllpackung für grossformatige Tabletten**
Replenishible package for tablets with great dimensions
Récipient pour tablettes de grande dimension, le contenu de ce récipient pouvant être complété

(30) Priorität: 01.08.1985 DE 3527629
(43) Veröffentlichungstag der Anmeldung: 04.02.1987
(73) Patentinhaber: Henkel Kommanditgesellschaft auf Aktien, 40191 Düsseldorf (DE)
(72) Erfinder: Vom Hofe, Dieter, D-5170 Jülich (DE); Künzel, Werner, D-4018 Langenfeld (DE)

(56) Entgegenhaltungen:
- DE-A- 3 143 953
- DE-A- 3 307 861
- FR-A- 1 276 914

## Beschreibung

Die Erfindung betrifft eine Nachfüllpackung für grossformatige Tabletten mit einem im wesentlichen etwa kasten- bzw. quaderförmigen, an einer Schmalseite offenen Tablettenvorratsbehälter. Unter grossformatigen Tabletten werden Pulverpresslinge mit einem die üblichen Dimensionen von in der Medizin gebräuchlichen Tabletten wesentlich übersteigendem Volumen verstanden. Die Nachfüllpackung soll vorzugsweise im Haushaltsbereich für Pflege-, Reinigungs-und Desinfektionsmittel in Tablettenform Anwendung finden.

Bekannte Verpackungsformen für im Haushaltsbereich verwendete Pflege-, Reinigungs- und Desinfektionsmittel in Tablettenform sind beispielsweise Röhrchen, Schachteln, Dosen, Durchdrückpackungen und Blisterpackungen. Beim Entnehmen von Tabletten aus derartigen Verpackungen kommt es in der Regel zu einem Hautkontakt. Dieser ist schädlich und zu vermeiden, wenn Produkte mit hohem Anteil von sauren Alkalien, Desinfektionsmitteln, Farbpigmenten, Duftstoffen und dergleichen vorliegen. Probleme bereitet auch das Handhaben von neuerdings in Form grossformatiger Tabletten entwickelter Waschverstärker, die nicht wie das übliche Waschmittel in die Dosierkammer sondern vor oder nach dem Beladen der Waschmaschine mit Schmutzwäsche direkt in den Maschinenraum eingelegt werden. In allen Fällen ist nicht nur ein Hautkontakt zu vermeiden, sondern auch sicherzustellen, dass die aggressiven Produkte nicht in den Zugriffbereich von Kleinkindern gelangen.

Ein Dosierspender für tablettenförmige Produkte wird bereits in der DE-OS 3 143 953 beschrieben. Dieses Gerät besteht aus einem Tablettenvorratsbehälter und einem daran mit Hilfe eines Arretierungsadapters austauschbar anzusetzenden Dosierschieber. Mit Hilfe des bekannten Dosierspenders kann eine Tablette nach der anderen allein durch Betätigung des Schiebers und ohne Berührung mit der Hand aus dem Vorratsbehälter entnommen und der vorgesehenen Verwendung zugeführt werden. Zu dem Nachteil der relativ aufwendigen Ausbildung des Geräts kommt als ungünstig hinzu, dass eine Kindersicherung nicht vorgesehen wird.

In der DE-OS 3 302 193 wurde auch bereits ein Behälter mit Dosierhilfe für Pulverpresslinge vorgeschlagen, der besonders zum Zugeben grossformatiger Tabletten bzw. Kompaktate aus einem für empfindliche Haut schädlichen Material nach Art eines Reinigers für Geschirrspülmaschinen oder dergleichen geeignet ist. Dieser Behälter mit Dosierhilfe für Pulverpresslinge besteht aus einem flexiblen, durchsichtigen Kunststoffrohr mit Boden sowie einem abzunehmenden Deckel. Das Rohr hat einen der einzelnen Tablette angepassten Querschnitt und eine dem maximalen Tablettenvorrat entsprechende Länge. Beim Dosieren von Tabletten wird die flexible Rohrwand durch Druck zwischen zwei Finger gequetscht und deformiert, dadurch wird die im Bereich der Deformierung befindliche Tablette festgehalten. Beim Quetschen des Rohrs können leicht Tabletten zerbrechen und damit sogar ungewollt aus dem Rohr fallen. Auch für diesen Behälter wird eine Kindersicherung nicht vorgesehen.

Schliesslich ist bereits vorgeschlagen worden, einen Spender für grossformatige Tabletten zu schaffen, der jeweils beim Zuführen der Tablette zum eigentlichen Verwendungszweck mit einer Hand zu bedienen ist und ohne die Gefahr einer zufälligen Fehldosierung durch Unachtsamkeit oder Tablettenbruch sowie ebenfalls ohne die Gefahr eines Hautkontakts zu handhaben ist. In dem Schieberspender mit einem Schieberlager und beweglich darin einzusetzendem Dosierschieber wird das Schieberlager als quaderförmige, an mindestens einer Schmalseite offene Hülse ausgebildet. Diese an sich zum Dosieren ohne Hautkontakt günstige Ausführung besitzt jedoch ebenfalls den Nachteil der fehlenden Kindersicherung.

Für aggressive Haushaltsreiniger in Pulver- oder Granulatform werden kindergesicherte Verpackungen seit langem eingesetzt. Eine Kindersicherung für die zwecks genauer Dosierung von konvenienter Anwendung entwickelten Pulverpresslinge, die lose geschüttet in üblichen Trommeln oder Paketen in den Handel gebracht werden, konnte bisher mit vertretbarem Aufwand noch nicht geschaffen werden. Eine Kindersicherung soll definitionsgemäss gegen den missbräuchlichen Zugriff durch Kleinkinder im besonders gefährdeten Alter von 42 bis 51 Monaten schützen. Um trotzdem den Verkaufseinheiten für Haushalte mit Kindern im genannten Alter eine die Aufsichtspflicht der Eltern ergänzende Anwendungshilfe beizufügen, wurde bereits eine kindergesicherte Nachfüllpackung entwickelt und im DE-GM 8 336 161 beschrieben. Diese Packung lässt aber eine einwandfreie Dosierung nicht zu.

Der Erfindung liegt die Aufgabe zugrunde, eine kindergesicherte Nachfüllpackung für grossformatige Tabletten zu schaffen, die neben der Kindersicherung auch die Möglichkeit der proportionierten Produktabnahme und ferner ein Einbringen der Tabletten in die Dosierkammer der Maschine ohne Hautkontakt mit dem Produkt gewährleistet. Ausserdem soll die Nachfüllpackung aus der jeweiligen Verkaufseinheit heraus ebenfalls ohne Hautkontakt mit dem jeweiligen Produkt nachzufüllen sein. Die erfindungsgemässe Lösung besteht für die eingangs genannte Nachfüllpackung mit etwa quaderförmigem, an einer Schmalseite offenem Tablettenvorratsbehälter darin, dass der Öffnung des Tablettenvorratsbehälters ein aus einer rechteckigen Kopfplatte mit an zwei gegenüberliegenden Kanten unter etwas weniger als 90° abgewinkelt angeformten Stegen bestehender Deckel zugeordnet ist, dass an das freie Ende jedes Stegs ein Arretiernocken angeformt ist und dass die beiden den Stegen des Deckels zuzuwendenden Seitenflächen des Vorratsbehälters je ein zum Einrasten der Arretiernocken der Stege des aufgesetzten Deckels ausgebildetes Widerlager und darüber jeweils eine von der Oberkante der Behälterseitenfläche ausgehende, etwa daumenbreite Ausbuchtung besitzen.

Der Deckel, der aus einem elastisch verformbaren Material bestehen soll, kann nur durch gleichzeitiges Entriegeln der Nocken und Herausziehen des Deckels aus dem Behälter abgenommen werden; die dem gegenseitigen Stegabstand entsprechende Deckellänge lässt sich so gross ausführen, dass die Spannweite zwischen Daumen und Zeigefinger eines Kleinkinds und die gleichzeitig aufzubringende Kraft zum Entriegeln der Arretiernocken grösser ist als die Kinder in dem kritischen Alter haben. Es liegt also eine Kindersicherung nicht nur durch das Erfordernis überlagernder Bewegungen - Drücken und Ziehen - sondern auch durch die Geometrie des zu öffnenden Deckels vor.

Der erfindungsgemässe Deckel ist aber nicht nur kindergesichert auf dem Behälter festzulegen sondern besitzt auch die Funktion einer der Tablettenform des zu handhabenden Produkts typisch angepassten Dosierhilfe; die zum Entriegeln elastisch gegeneinander zu drückenden Stege können nämlich zugleich zum zangenartigen Erfassen und Herausheben von am Deckel anliegenden Tabletten verwendet werden. Die Funktion der zangenartigen Dosierhilfe kann sowohl zum Füllen der Nachfüllpackung als auch zum Dosieren von Tabletten aus der Nachfüllpackung heraus zur Anwendung, z.B. in der jeweiligen Maschine, erfolgen.

Gemäss weiterer Erfindung wird der Vorratsbehälter durch mindestens eine parallel zu den durchbrochenen Behälterseitenflächen stehende Trennwand in gleich grosse Kammern zur Aufnahme mehrerer übereinander angeordneter Lagen jeweils flach aneinanderliegender Tabletten unterteilt, wobei die jeweilige Trennwand unterhalb der Unterkante der obersten Tablettenlage endet. Durch diesen Aufbau wird erreicht, dass die Tabletten vor Gebrauch im wesentlichen nicht aneinanderreiben können und in der obersten Lage wegen der dort fehlenden Trennwand für eine effektive Wirkung der Zangenbewegung etwas zusammenzuschieben sind. Im allgemeinen ist es günstig, die Tablettenmenge pro Lage einer Dosierhilfe entsprechend vorzugeben. Ferner kann es günstig sein, die Zahl der Tablettenlagen dem Verbrauch eines bestimmten, beispielsweise der Haltbarkeit einer Tablette entsprechenden Zeitraums, etwa eine Woche oder ein Monat, anzupassen.

Die Kopfplatte des Deckels des Vorratsbehälters soll eine der Länge einer Tablettenlage entsprechende Länge und eine der Dicke einer Tablettenlage entsprechende Breite besitzen. Die Masse sollen so gewählt werden, dass die Breite der Kopfplatte geringfügig kleiner wird als die lichte Breite der mit dem Deckel zu verschliessenden Öffnung des Vorratsbehälters. Ferner sollen die an die Kopfplatte angeformten Stege in der Breite trapezförmig bis auf die Breite des dem am Stegende vorgesehen Arretiernocken entsprechenden Widerlagers schmaler werden. Der Arretiernocken an jedem Steg kann als keilförmig an der Stegunterkante auslaufender Absatz ausgebildet werden. Weiterhin kann es günstig sein, die Wandstärke der Längsenden der in der Länge etwa dem Durchmesser der zu verpackenden Tabletten entsprechenden Stege zum Steglängsende hin verjüngt auszubilden, so dass auch auf der den Tabletten zugewandten Steginnenfläche eine keilförmige Schräge entsteht, die das Einführen in den gefüllten Vorratsbehälter erleichtert.

Die Länge des Kopfteils und der Winkel zwischen Kopfteil und angeformten Stegen wird vorzugsweise so ausgelegt, dass ein Einführen in den Vorratsbehälter nur unter einer gewissen Vorspannung der Stege relativ zum Kopfteil möglich ist und die an den Stegenden vorgesehenen Arretiernocken bei Entspannung und Erreichen der zugehörigen Widerlager an diesen fest einrasten. Die Relativstellung soll so vorgesehen werden, dass die äussere Stirnfläche der Kopfplatte des Deckels unterhalb der Oberkante des Vorratsbehälters positioniert wird.

Gemäss weiterer Erfindung ist es günstig, wenn das den Arretiernocken der Deckelstege zugeordnete Widerlager als vorzugsweise schlitzförmige Durchbrechung der Behälterseitenwand ausgebildet wird. Die den beiden Stegnocken zugeordneten Widerlager sollen sich im übrigen genau gegenüberliegen. Anstelle von Durchbrechungen können vorzugsweise auch stegartige Hinterschneidungen an den Behälterseitenwänden vorgesehen werden.

Anhand der schematischen Darstellung eines Ausführungsbeispiels werden Einzelheiten der Erfindung erläutert. Es zeigen:
Fig. 1 eine gefüllte Nachfüllpackung in perspektivischer Ansicht;
Fig. 2 eine perspektivische Ansicht eines leeren Vorratsbehälters ohne Deckel;
Fig. 3 einen Schnitt durch einen zum Vorratsbehälter nach Fig.2 gehörigen Deckel; und
Fig. 4 einen Schnitt durch einen Deckel entsprechend Fig. 3 mit einer zwischen den Deckelstegen zangenartig eingeklemmten Tablettenlage.

Die gefüllte, insgesamt mit 1 bezeichnete Nachfüllpackung besteht aus einem Unterteil 2 und einem Deckel 3 sowie einer paarigen oder unpaarigen Anzahl von Tabletten 4 in mehreren Lagen, z.B. in Form zylindrischer Presslinge bzw. Kompaktate.

Das insgesamt mit 2 bezeichnete Unterteil wird nach Fig. 2 aus einem einseitig offenen, kastenförmigen Vorratsbehälter 5 gebildet. Der Vorratsbehälter 5 wird durch mindestens eine Trennwand 6 in gleich grosse Kammern 7 unterteilt. Die Höhe der Trennwand 6 wird bestimmt durch die Dicke bzw. den Durchmesser der zu verpackenden Tabletten 4; wie auch in Fig. 1 dargestellt wird, endet die Trennwand 6 grundsätzlich unterhalb der Unterkante der obersten Lage von Tabletten 4. Die Länge und Breite der Kammern 7 wird so bemessen, dass die Tabletten 4 lose, ohne zu klemmen, auf und ab zu bewegen sind. In den schmalen Stirnseiten bzw. Seitenflächen 8 des Vorratsbehälters 5 wird am oberen Ende jeweils eine etwa halbkreisförmige Ausbuchtung 9 mit Daumen- bzw. Fingerbreite vorgesehen. Unterhalb der Ausbuchtung 9, jedoch oberhalb der obersten Kante 10 der Trennwand 6 werden in die Seitenflächen 8 zwei sich genau gegenüberliegende Durchbrechungen, z.B. mit Schlitzform, eingebracht. Anstelle der Durchbrechungen 11 können auch z.B. stegartige Hinterschneidungen an den Seitenflächen 8 angebracht werden.

Der in Fig. 3 dargestellte Schnitt durch einen Dekkel 3 zeigt eine Kopfplatte 12 mit an deren beiden Enden unter etwas weniger als 90° abgewinkelt angeformten Stegen 13. Die Breite der Kopfplatte 12 wird geringfügig kleiner als die lichte Breite des Vorratsbehälters 5 gewählt. Die Stege 13 der Kopfplatte 12 verlaufen in ihrer Breite dachförmig bzw. trapezförmig schmaler werdend bis auf die Breite der jeweiligen Durchbrechung 11 der Seitenflächen 8 aus. An die Aussenseiten der Stege 13 werden zur Stegunterkante 14 hin sich keilförmig verjüngende Arretiernocken 15 angeformt, deren nicht dargestellte Breite geringfügig kleiner als die Breite der Widerlager - hier Durchbrechungen 11 - gewählt wird. Die Wandstärke der Stege 13, deren Länge in etwa dem Durchmesser der Tabletten 4 entsprechen soll, wird sich im unteren Bereich verjüngend ausbilden, so dass eine keilförmige Schräge 16 auf der Deckelinnenseite entsteht.

Die zwischen den beiden Stegen 13 gemessene Länge der Kopfplatte 12 wird so ausgelegt, dass ein Einführen des Deckels 3 in den Vorratsbehälter 5 mit in Richtung 17 zusammengepressten Stegen 13 möglich ist und die Nocken 15 beim Erreichen der Durchbrechungen 11 und Aufheben der Vorspannung in Pfeilrichtung 17, in die Durchbrechungen einschnappen. In diesem geschlossenen Zustand der Nachfüllpackung 1 soll die äussere Stirnfläche der Kopfplatte 12 des Deckels 3 unterhalb der Oberkante 18 des Vorratsbehälters 5 positioniert werden.

Die erfindungsgemässe Nachfüllpackung wird auf folgende Weise bedient:

Die kindergesicherte Nachfüllpackung soll eine vorgegebene Produktmenge aufnehmen. Zum Füllen des Unterteils 2 wird zunächst der Deckel 3 abgenommen. Hierzu werden die Stege 13 bzw. deren Nocken 15 durch seitliches Zusammendrücken im Bereich der Ausbuchtungen 9 der Seitenflächen 8 entriegelt. Der Deckel 3 kann nunmehr nach Fig. 4 wie eine Zange zum Greifen von im Ausführungsbeispiel jeweils zwei Tabletten 4 aus einer Verkaufseinheit und Einlegen in den Vorratsbehälter 5 benutzt werden, so dass das Unterteil 2 ohne Hautkontakt mit Produkt zu füllen ist.

Nach Überwinden der Vorspannung des Deckels 3 gegenüber den lichten Massen des Unterteils 2 hervorgerufen durch die nicht ganz rechtwinklige Abkantung der Stege 13 und die vorstehenden Nocken 15 lässt sich der Deckel 3 in das gefüllte Unterteil 2 einschieben. Dieser Vorgang wird einerseits erleichtert durch die mit den Schrägen 16 endenden Stegunterkanten 14 und andererseits durch das Fehlen einer Trennwand 6 im Bereich der obersten Tablettenlage. Wegen der fehlenden Trennwand können die Tabletten 4 der obersten Lage um einen der Trennwanddicke entsprechenden Betrag zur Mitte der Tablettenlage hin ausweichen. Der Deckel 3 wird beim Schliessen der Nachfüllpackung 1 so weit in das Unterteil eingeschoben, bis die Nocken 15 sichtbar und/oder hörbar durch das Rückstellvermögen des verwendeten elastischen Materials in den Durchbrechungen 11 einrasten.

Die so vorbereitete Nachfüllpackung 1 ist kindergesichert verschlossen, weil die Spannweite zwischen Daumen und Zeigefinger sowie die aufzubringende Kraft zum Entriegeln der Nocken 15 grösser sind, als sie Kindern im kritischen Alter zur Verfügung stehen. Hinzu kommt eine doppelte Sicherung dadurch, dass nur durch überlagernde Bewegungen, nämlich gleichzeitiges Drücken und Ziehen, ein Öffnen des Deckels möglich ist. Solche ein Abstrahieren erfordernde Arbeiten können Kinder der gefährdeten Altersgruppe erfahrungsgemäss nicht ausführen.

Die Entnahme der obersten Tablettenlage kann nach Fig. 4 in der oben beschriebenen Weise bei aufrechtstehender Packung erfolgen. Dazu ist lediglich ein etwas grösserer Kraftaufwand für das sichere Halten der jeweiligen Tablettenlage als für das blosse Entriegeln der Nocken 15 erforderlich. Ein Abrutschen der jeweils zangenartig gefassten Tablettenlage 20 nach Fig. 4 wird erschwert bzw. die zum Zusammenpressen in Pressrichtung 19 erforderliche Kraft wird auf einen zumutbaren Bereich begrenzt, wenn auf den der Tablettenlage 20 zugewendeten Innenflächen der Stege 13 eine Profilierung 21 vorgesehen wird.

Während die oberste Tablettenlage einer gefüllten Packung in aufrechtstehender Packungsposition zu entnehmen ist, erfolgt das Ergreifen der weiteren Tablettenlagen zweckmässig in Schräglage bzw. Überkopfstellung der Packung, so dass die nachfolgenden Tablettenlagen in Richtung Deckel 3 rollen und die nunmehr vorderste Lage wie gehabt zu entnehmen ist.

### Bezugszeichenliste

1 = Nachfüllpackung
2 = Unterteil
3 = Deckel
4 = Tablette
5 = Vorratsbehälter
6 = Trennwand
7 = Kammer
8 = Seitenfläche
9 = Ausbuchtung
10 = Oberkante
11 = Durchbrechung
12 = Kopfplatte
13 = Steg
14 = Unterkante
15 = Nocken
16 = Schräge
17 = Pressrichtung
18 = Oberkante (5)
19 = Pressrichtung
20 = Tablettenlage
21 = Profil

## Patentansprüche

1. Nachfüllpackung (1) für grossformatige Tabletten (4) mit einem im wesentlichen etwa kasten- bzw. quaderförmigen, an einer Schmalseite offenen Tablettenvorratsbehälter, dadurch gekennzeichnet, dass der Öffnung des Tablettenvorratsbehälters ein aus einer rechteckigen Kopfplatte (12) mit zwei an gegenüberliegenden Kanten unter etwas weniger als 90° abgewinkelt angeformten Stegen (13) bestehender Deckel (3) zugeordnet ist, dass an das freie Ende jedes Stegs (13) ein Arretiernocken (15) angeformt ist und dass die beiden den Stegen (13) des Deckels (3) zuzuwendenden Seitenflächen (8) des Vorratsbehälters je ein zum Einrasten der Arretiernocken der Stege (13) des aufgesetzten Deckels (3) ausgebildetes Widerlager (11) und darüber jeweils eine von der Oberkante der Behälterseitenfläche (8) ausgehende, etwa daumenbreite Ausbuchtung (9) besitzen.

2. Nachfüllpackung nach Anspruch 1, dadurch gekennzeichnet, dass der Vorratsbehälter (5) durch mindestens eine parallel zu den durchbrochenen Behälterseitenflächen (8) stehende Trennwand (6) in gleich grosse Kammern (7) zur Aufnahme mehrerer übereinander angeordneter Lagen jeweils flach aneinanderliegender Tabletten (4) unterteilt ist und dass die Trennwand (6) unterhalb der Unterkante der obersten Tablettenlage endet.

3. Nachfüllpackung nach Anspruch 1 oder 2, dadurch gekennzeichnet, dass der Vorratsbehälter (5) zur Aufnahme mehrerer Lagen einer paarigen oder unpaarigen Anzahl von Tabletten (4), insbesondere in Form zylindrischer Presslinge, in loser, gerade nicht klemmender Form ausgebildet ist.

4. Nachfüllpackung nach einem oder mehreren der Ansprüche 1 bis 3, dadurch gekennzeichnet, dass die Kopfplatte (12) eine der Länge der Tablettenlage entsprechende Länge und eine der Breite der Tablettenlage entsprechende Breite besitzt.

5. Nachfüllpackung nach einem oder mehreren der Ansprüche 1 bis 4, dadurch gekennzeichnet, dass das den Arretiernocken (15) der Deckelstege (13) zugeordnete Widerlager als vorzugsweise schlitzförmige Durchbrechung (11) der Behälterseitenwand (8) ausgebildet ist.

6. Nachfüllpackung nach einem oder mehreren der Ansprüche 1 bis 4, dadurch gekennzeichnet, dass das den Arretiernocken (15) der Deckelstege (13) zugeordnete Widerlager als vorzugsweise stegartige Hinterschneidung ausgebildet ist.

7. Nachfüllpackung nach einem oder mehreren der Ansprüche 1 bis 6, dadurch gekennzeichnet, dass die Breite der an die Kopfplatte (12) angeformten Stege (13) etwa trapezförmig bis auf die Breite des an oder in der Behälterseitenwand (8) vorgesehenen Widerlagers abnimmt.

8. Nachfüllpackung nach einem oder mehreren der Ansprüche 1 bis 7, dadurch gekennzeichnet, dass die Länge der Stege (13) etwa gleich der Dicke einer Tablettenlage ist.

9. Nachfüllpackung nach einem oder mehreren der Ansprüche 1 bis 7, dadurch gekennzeichnet, dass die Längsenden der Stege (13) auf der dem Behälterinnern zugewendeten Seite keilförmig abgeschrägt (16) sind.

10. Nachfüllpackung nach einem oder mehreren der Ansprüche 1 bis 9, dadurch gekennzeichnet, dass die Winkel zwischen Kopfplatte (12) einerseits und Stegen (13) andererseits im Hinblick auf ein Einschnappen in den zugehörigen Widerlagern (11) elastisch vorgespannt sind.

11. Nachfüllpackung nach Anspruch 10, dadurch gekennzeichnet, dass der Deckel (3) aus einem elastisch verformbaren Material besteht.

## Claims

1. Refill package (1), for large format tablets (4), with a substantially about box-shaped or parallel- epipedonal tablet supply container open at a narrow side, characterised thereby, that a lid (3), which consists of a rectangular head plate (12) with two webs (13), which are shaped on at somewhat less than 90° at opposite edges, is associated with the opening of the tablet supply container, that a locating dog (15) is shaped on to the free end of each web (13) and that both the side surfaces (8) of the supply container, which are to be turned towards the webs (13) of the lid (3), each possess a respective counterbearing (11) constructed for detenting the locating dogs of the webs (13) of the placed-on lid (3) and a respective recess (9) thereover, which is about the width of a thumb and starts out from the upper edge of the container side surface (8).

2. Refill package according to claim 1, characterised thereby, that the supply container (5) is subdivided by at least one partition (6), which stands parallelly to the pierced container side surfaces (8), into equally large chambers (7) for the reception of several layers arranged one above the other and each of tablets (4) lying one against the other and that the partition (6) ends below the lower edge of the uppermost layer of tablets.

3. Refill package according to claim 1 or 2, characterised thereby, that the supply container (5) is constructed for the reception of several layers of a paired or unpaired number of tablets (4), in particular in the shape of cylindrical pressed articles, in loose form only just not wedging.

4. Refill package according to one or more of the claims 1 to 3, characterised thereby, that the head plate (12) possesses a length corresponding to the length of the tablet layer and a width corresponding to the width of the tablet layer.

5. Refill package according to one or more of the claims 1 to 4, characterised thereby, that the counterbearing associated with the locating dogs (15) of the lid webs (13) is constructed as preferably slot-shaped perforation (11) of the container side wall (8).

6. Refill package according to one or more of the claims 1 to 4, characterised thereby, that the conter- bearing associated with the locating dogs (15) of the li webs (13) is constructed as preferably web-like undercut.

7. Refill package according to one or more of the claims 1 to 6, characterised thereby, that the width of the webs (13) shaped on at the head plate (12) decreases about trapezoidally to the width of the counterbearing provided at or in the container side wall (8).

8. Refill package according to one or more of the claims 1 to 7, characterised thereby, that the length of the webs (13) is about equal to the thickness of one tablet layer.

9. Refill package according to one or more of the claims 1 to 7, characterised thereby, that the longitudinal ends of the webs (13) are bevelled (16) in wedge shape on the side facing the interior of the container.

10. Refill package according to one or more of the claims 1 to 9, characterised thereby, that the angles between the head plate (12) on the one hand and the webs (13) on the other hand are biassed elastically with a view to a snapping into the associated coun- terbearings (11).

11. Refill package according to one or more of the claims 1 to 10, characterised thereby, that the lid (3) consists of an elastically deformable material.

## Revendications

1. Emballage de conditionnement (1) pour des médicaments de grand format (4), constitué essentiellement par un récipient adapté pour stocker des médicaments et ayant à peu près une forme de boîte rectangulaire ou de parallélépipède ouvert sur un côté étroit, caractérisé par le fait que, sur l'ouverture du récipient de stockage des médicaments, est prévu un couvercle (3) en U, constitué par une plaque de recouvrement (12) rectangulaire avec deux côtés (13) à un peu moins de 90° sur ses bords opposés, qu'un ergot de blocage (15) est ménagé à l'extrémité libre de chaque côté (13) et que les deux faces latérales (8) du récipient de stockage correspondantes aux côtés (13) du couvercle (3) possèdent chacune une butée (11) conçue pour encliqueter l'ergot de blocage de ces côtés (13) du couvercle lorsqu'il est posé sur le dessus du récipient, ces faces latérales (8) pos- sèdant, de plus, chacune une échancrure (9) pratiquée dans son bord supérieur et ayant à peu près une largeur d'engagement d'un pouce de main.

2. Emballage selon la revendication 1, caractérisé par le fait que le récipient de stockage (5) est cloisonné par au moins une paroi de séparation (6) parallèle aux faces latérales (8) échancrées du récipient pour constituer des chambres (7) de dimensions égales pouvant recevoir plusieurs couches de médicaments (4) disposées les unes sur les autres, chacune étant posée à plat, cette paroi de séparation (6) se terminant dans la partie inférieure du bord inférieur de la couche supérieure de médicaments.

3. Emballage selon l'une ou l'autre des revendications 1 ou 2, caractérisé par le fait que le récipient de stockage (5) est conçu pour recevoir plusieurs couches d'un certain nombre de médicaments (4), appariés ou non appariés, et plus particulièrement ayant la forme de pièces moulées cylindriques indépendantes et non compressibles.

4. Emballage selon l'une quelconque des revendications 1 à 3, caractérisé par le fait que la plaque de recouvrement (12) a une longueur correspondant à la longueur de chaque couche de médicaments et une largeur correspondant à la largeur de chaque couche de médicaments.

5. Emballage selon l'une quelconque des revendications 1 à 4, caractérisé par le fait que la butée prévue pour l'ergot de blocage (15) de chaque côté (13) du couvercle est constituée de préférence par une découpe (11) en forme de fente pratiquée dans chaque paroi latérale (8) du récipient.

6. Emballage selon l'une quelconque des revendications 1 à 4, caractérisé par le fait que la butée (11) prévue pour l'ergot de blocage (15) de chaque côté (13) du couvercle est constituée, de préférence, par une contre-dépouille en forme de barre.

7. Emballage selon l'une quelconque des revendications 1 à 6, caractérisé par le fait que la largeur de chacun des côtés (13) de la plaque de recouvrement (12) décroit en forme de trapèze pour atteindre la largeur de la butée (11) prévue sur ou dans chaque paroi latérale (8) du récipient.

8. Emballage selon l'une quelconque des revendications 1 à 7, caractérisé par le fait que la longueur de chacun des côtés (13) de la plaque de recouvrement (12) est à peu près égale à l'épaisseur d'une couche de médicaments.

9. Emballage selon l'une quelconque des revendications 1 à 7, caractérisé par le fait que les extrémités longitudinales (16) de chacun des côtés (13) de la plaque de recouvrement (12) sont biseautées en forme de coin sur le bord orienté vers la paroi intérieure du récipient.

10. Emballage selon l'une quelconque des revendications 1 à 9, caractérisé par le fait que les repliages angulaires entre la plaque de recouvrement (12) et ses côtés (13) sont précontraints de manière élastique dans le but de s'encliqueter dans les butées (11) correspondantes des parois latérales (8) du récipient.

11. Emballage selon la revendication 10, caractérisé par le fait que le couvercle (3) est fabriqué dans un matériau de se déformer élastiquement.
